# EUROPÄISCHE PATENTSCHRIFT

(11) **EP 2 157 004 B1**
(45) Veröffentlichungstag und Bekanntmachung des Hinweises auf die Patenterteilung: **17.11.2010**
(21) Anmeldenummer: 08450170.9
(22) Anmeldetag: 30.10.2008
(51) Int. Cl.: B61B 12/02

(54) **Seilbahnanlage**
Cable car system
Installation de téléphérique

(30) Priorität: 21.08.2008 AT 12992008
(43) Veröffentlichungstag der Anmeldung: 24.02.2010
(73) Patentinhaber: Innova Patent GmbH, 6960 Wolfurt (AT)
(72) Erfinder: Moritzhuber, Johannes, Ing., 6971 Hard (AT)
(74) Vertreter: Hehenberger, Reinhard

(56) Entgegenhaltungen:
- EP-A- 1 849 674
- FR-A- 2 752 803
- FR-A- 2 899 191
- US-A- 4 050 385

## Beschreibung

Die gegenständliche Erfindung betrifft eine Seilbahnanlage mit einer Talstation und mit mindestens einer Bergstation, mit einem Trag- und Förderseil, welches in den Stationen über Umlenkscheiben geführt ist, von welchen mindestens eine angetrieben ist, mit Seilbahnkabinen, welche in den Stationen vom Trag- und Förderseil abgekuppelt und längs einer Führungsschiene durch die Stationen hindurch bewegt werden, wobei sie in Ein- und Ausstiegsbereichen von den Passagieren bestiegen bzw. verlassen werden und mit mindestens zwei im Verlauf der Führungsschiene vorgesehenen Weichen, durch welche Seilbahnkabinen einer ersten Gruppe längs einer ersten Führungsbahn und Seilbahnkabinen einer zweiten Gruppe längs einer zweiten Führungsbahn durch den mindestens einen Ein- und Ausstiegsbereich in der betreffenden Station hindurch bewegt werden.

Eine derartige Seilbahnanlage, welche aus der EP-A1 1849674 bekannt ist, ist mit Sesseln für die Beförderung von Skifahrern mit angeschnallten Skiern und mit Seilbahnkabinen für die Beförderung von Skifahrern ohne angeschnallte Skier ausgebildet, wobei die Seilbahnkabinen durch denjenigen Ein- und Ausstiegsbereich, welcher von den Passagieren ohne angeschnallte Skier benützt wird, mit einer gegenüber den Seilbahnkäbinen zugeordneten Ein- und Ausstiegsbereich vergrößerten Geschwindigkeit hindurch bewegt werden. Bei dieser bekannten Seilbahnanlage sind die beiden Ein- und Ausstiegsbereiche voneinander räumlich getrennt.

Aus der FR-2752803 ist weiters eine Seilbahnanlage bekannt, bei welcher ausschließlich Seilbahnkabinen vorgesehen sind, wobei diese Seilbahnkabinen in den Stationen abwechselnd längs zweier Bahnen bewegt werden und jeder dieser Bahnen ein eigener Ein- bzw. Ausstiegsbereich zugeordnet ist. Dabei sind eine innere Bewegungsbahn und eine äußere Bewegungsbahn vorgesehen, wobei zwischen diesen beiden Bewegungsbahnen ein der inneren Bewegungsbahn zugeordneter erster Ein- und Ausstiegsbereich vorgesehen ist und außerhalb der äußeren Bewegungsbahn ein dieser zugeordneter zweiter Ein- bzw. Ausstiegsbereich vorgesehen ist. Sämtliche Seilbahnkabinen sind mit einer einzigen Türe versehen, welche sich in der jeweils dem zugeordneten Ein- bzw. Ausstiegsbereich befindlichen Seitenwand der Seilbahnkabine befindet.

Der gegenständlichen Erfindung liegt die Aufgabe zugrunde, die Anzahl derjenigen Seilbahnkabinen, welche den Passagieren im Ein- und Ausstiegsbereich zur Verfügung stehen, zu verdoppeln, ohne dass hierfür ein zusätzlicher Raumbedarf besteht bzw. wodurch eine bauliche Vereinfachung erzielt wird. Diese Aufgabe wird dadurch gelöst, dass den beiden Gruppen der Seilbahnkabinen ein gemeinsamer Ein- und Ausstiegsbereich für die Passagiere zugeordnet ist, welcher sich zwischen den beiden Führungsbahnen befindet, wobei sich die Ein- bzw. Ausstiegstüren der ersten Gruppe der Seilbahnkabinen auf einer ersten Seite derselben und die Ein- bzw. Ausstiegstüren der zweiten Gruppe der Seilbahnkabinen auf einer zweiten Seite derselben befinden, sodass sie dem gemeinsamen Ein- und Ausstiegsbereich zugewandt sind bzw. wobei zumindest ein Teil der Seilbahnkabinen auf beiden Seiten mit Türen ausgebildet ist und jeweils die dem Ein- und Ausstiegsbereich zugewandten Türen geöffnet werden.

Hierdurch wird in einfacher Weise die Förderkapazität einer Seilbahnanlage vergrößert, ohne dass hierfür ein weiterer Platzbedarf besteht und wird für die Passagiere der Einstiegsvorgang deshalb erleichtert, da eine verdoppelte Anzahl von Seilbahnkabinen zur Verfügung steht.

Vorzugsweise werden durch den Ein- und Ausstiegsbereich gleichzeitig mehrere Seilbahnkabinen der beiden Gruppen mit einer Geschwindigkeit von etwa 0,25 m/sec hindurch bewegt. Weiters ist vorzugsweise im Ein- und Ausstiegsbereich die Bewegung der Passagiere zu den Seilbahnkabinenn hin bzw. von den Seilbahnkabinenn weg entgegen der Bewegung der Seilbahnkabinen gerichtet.

Gemäß einer weiteren Ausführungsform sind in der Bewegungsbahn der Seilbahnkabinen durch die Station hindurch mindestens drei Paare von einander zugeordneten Weichen vorgesehen, wodurch vier Führungsbahnen gebildet sind, wobei zwei Führungsbahnen jeweils ein gemeinsamer Ein- und Ausstiegsbereich zugeordnet ist, welcher sich zwischen der ersten und der zweiten Führungsbahn und zwischen der dritten und der vierten Führungsbahn befindet.

Eine erfindungsgemäße Seilbahnanlage ist nachstehend anhand von zwei in der Zeichnung dargestellten Ausführungsbeispielen näher erläutert. Es zeigen:
- FIG.1 und FIG. 1a: eine erste Ausführungsform einer erfindungsgemäßen Seilbahn- anlage, in Draufsicht und in Seitenansicht, und
- FIG.2 und FIG.2a: eine zweite Ausführungsform einer erfindungsgemäßen Seilbahn- anlage, in Draufsicht und in Seitenansicht.

In den FIG. 1 und FIG. 1a ist eine Station einer Seilbahnanlage dargestellt. Diese Seilbahnanlage weist ein Trag- und Förderseil 1 auf, welches in der Station über eine Umlenkscheibe 2 geführt ist. Dabei ist mindestens eine der in der Seilbahnanlage befindlichen Umlenkscheiben angetrieben. Weiters sind Seilbahnkabinen 3 vorgesehen, welche längs der Strecke der Seilbahnanlage an das Trag- und Förderseil 1 angekuppelt sind, wodurch sie von einer ersten Station, z.B. der Talstation, zu einer zweiten Station, z.B. der Bergstation, bewegbar sind.

In den Stationen werden die Seilbahnkabinen 3 vom Trag- und Förderseil 1 abgekuppelt und in der Folge längs einer Führungsschiene 4, welche von Stützen 5 getragen ist, durch die Station hindurch bewegt. Das Trag- und Förderseil 1 wird mit einer Geschwindigkeit von etwa 6 m/sec bewegt. Die Geschwindigkeit der Seilbahnkabinen 3 wird in den Stationen mittels Verzögerungsreifen 6 verzögert, worauf sie mittels Förderreifen 7 durch einen in der Station vorgesehenen Ein- und Ausstiegsbereich 10 für die Passagiere mit einer Geschwindigkeit von etwa 0,25 m/sec hindurch bewegt werden. Nach dem Verlassen des Ein- und Ausstiegsbereiches 10 werden die Seilbahnkabinen 3 mittels Beschleunigungsreifen 8 auf eine Geschwindigkeit von 6 m/sec beschleunigt, mit welcher Geschwindigkeit sie wieder an das Trag- und Förderseil 1 angekuppelt werden, worauf sie zu einer anderen Station hin bewegt werden.

Diese erläuterte Ausbildung ist aus dem Stand der Technik bekannt. Die erfindungsgemäße Ausbildung einer Station unterscheidet sich von bekannten Stationen dadurch, dass die Führungsschiene 4 im Ein- und Ausstiegsbereich 10 mit zwei Bahnen ausgebildet ist, zwischen welchen sich der Ein- und Ausstiegsbereich 10 befindet. Hierfür ist im Verlauf der Führungsschiene 4 eine erste Weiche 41 vorgesehen, an welche eine erste Führungsbahn 4a und eine zweite Führungsbahn 4b anschließen, wobei diese beiden Führungsbahnen 4a und 4b nach dem Ein- und Ausstiegsbereich 10 über eine zweite Weiche 42 in die Führungsschiene 4 übergehen. Somit befindet sich der Ein- und Ausstiegsbereich 10 zwischen den beiden Führungsbahnen 4a und 4b. Durch entsprechende Steuerung der Weiche 41 werden die einzelnen Seilbahnkabinen 3 entweder längs der ersten Führungsbahn 4a oder längs der zweiten Führungsbahn 4b bewegt. Damit die Seilbahnkabinen 3 von den sich im Ein- und Ausstiegsbereich 10 befindlichen Passagieren betreten bzw. verlassen werden können, sind die Seilbahnkabinen 3 entweder mit einer Türe ausgebildet, welche sich auf der dem Ein- und Ausstiegsbereich 10 zugewandten Seite der Seilbahnkabine 3 befindet, oder sind die Seilbahnkabinen 3 auf beiden Seiten mit jeweils einer Türe ausgebildet, wobei im Betrieb der Seilbahnanlage jeweils diejenige Türe geöffnet wird, welche dem Ein- und Ausstiegsbereich 10 zugewandt ist.

Durch diese Ausbildung der Station einer Seilbahnanlage stehen den Passagieren gegenüber bekannten Stationen doppelt so viele Seilbahnkabinen 3, welche bestiegen werden können, zur Verfügung, wodurch für die Passagiere der Einstiegsvorgang erleichtert wird, ohne dass hierfür ein weiterer Platzbedarf besteht. Die Richtung der Bewegung der Passagiere in den Einstiegsbereich 10 erfolgt dabei entgegen der Bewegungsrichtung der Seilbahnkabinen 3.

Die in FIG.2 dargestellte Ausführungsform unterscheidet sich von der Ausführungsform nach FIG.1 dadurch, dass in der Führungsschiene 4 drei Paare von Weichen 41a, 42a; 41b, 42b; 41c, 42c vorgesehen sind, wodurch insgesamt vier Führungsbahnen 4a, 4b, 4c und 4d gebildet sind, wobei sich zwischen einer ersten und einer zweiten Führungsbahn 4a, 4b ein erster Ein- und Ausstiegsbereich 10a und zwischen einer dritten und einer vierten Führungsbahn 4c, 4d ein zweiter Ein- und Ausstiegsbereich 10b befindet. Hierdurch kann die Förderkapazität der Seilbahnanlage noch weiter vergrößert werden.

Für den Betrieb der Seilbahnanlage sind Sensoren vorgesehen, durch welche die Weichen und die Förderreifen so gesteuert werden, dass Kollisionen zwischen den einzelnen Seilbahnkabinen vermieden werden.

## Patentansprüche

1. Seilbahnanlage mit einer Talstation und mit mindestens einer Bergstation, mit einem Trag- und Förderseil (1), welches in den Stationen über Umlenkscheiben (2) geführt ist, von welchen mindestens eine angetrieben ist, mit Seilbahnkabinen (3), welche in den Stationen vom Trag- und Förderseil (1) abgekuppelt und längs einer Führungsschiene (4) durch die Stationen hindurch bewegt werden, wobei sie in Ein- und Ausstiegsbereichen (10) von den Passagieren bestiegen bzw. verlassen werden und mit mindestens zwei im Verlauf der Führungsschiene (4) vorgesehenen Weichen (41, 42), durch welche Seilbahnkabinen (3) einer ersten Gruppe längs einer ersten Führungsbahn (4a) und Seilbahnkabinen (3) einer zweiten Gruppe längs einer zweiten Führungsbahn (4b) durch den mindestens einen Ein- und Ausstiegsbereich (10) in der betreffenden Station hindurch bewegt werden, **dadurch gekennzeichnet, dass** den beiden Gruppen der Seilbahnkabinen (3) ein gemeinsamer Ein- und Ausstiegsbereich (10) für die Passagiere zugeordnet ist, welcher sich zwischen den beiden Führungsbahnen (4a, 4b) befindet, wobei sich die Ein- bzw. Ausstiegstüren der ersten Gruppe der Seilbahnkabinen (3) auf einer ersten Seite derselben und die Ein- bzw. Ausstiegstüren der zweiten Gruppe der Seilbahnkabinen (3) auf einer zweiten Seite derselben befinden, sodass sie dem gemeinsamen Ein- und Ausstiegsbereich (10) zugewandt sind bzw. wobei zumindest ein Teil der Seilbahnkabinen (3) auf beiden Seiten mit Türen ausgebildet ist und jeweils die dem Ein- und Ausstiegsbereich (10) zugewandten Türen geöffnet werden.

2. Seilbahnanlage nach Patentanspruch 1, **dadurch gekennzeichnet, dass** durch den Ein- und Ausstiegsbereich (10) gleichzeitig mehrere Seilbahnkabinen (3) der beiden Gruppen mit einer Geschwindigkeit von etwa 0,25 m/sec hindurch bewegt werden.

3. Seilbahnanlage nach einem der Patentansprüche 1 und 2, **dadurch gekennzeichnet, dass** im Ein- und Ausstiegsbereich (10) die Bewegung der Passagiere zu den Seilbahnkabinenn (3) hin bzw. von den Seilbahnkabinenn (3) weg entgegen der Bewegung der Seilbahnkabinen (3) gerichtet ist.

4. Seilbahnanlage nach einem der Patentansprüche 1 bis 3, **dadurch gekennzeichnet, dass** in der Bewegungsbahn der Seilbahnkabinen (3) durch die Station hindurch mindestens drei Paare von einander zugeordneten Weichen (41a, 42a; 41b, 42b; 41c, 42c) vorgesehen sind, wodurch vier Führungsbahnen (4a, 4b, 4c, 4d) gebildet sind, wobei jeweils zwei Führungsbahnen (4a, 4b; 4c, 4d) ein gemeinsamer Ein- und Ausstiegsbereich (10a, 10b) zugeordnet ist, welcher sich zwischen der ersten und der zweiten Führungsbahn (4a, 4b) und zwischen der dritten und der vierten Führungsbahn (4c, 4d) befindet.

## Claims

1. An aerial cableway installation having a valley station and at least one mountain station, having a carrying and hauling cable (1), which is guided in the stations over return pulleys (2), of which at least one is driven, having aerial cableway cars (3), which are uncoupled from the carrying and hauling cable (1) in the stations and moved along a guide rail (4) through the stations, the passengers getting on and off them in boarding and alighting areas (1), and having at least two sets of points (41, 42) provided along the course of the guide rail (4), by means of which aerial cableway cars (3) of a first group are moved along a first guide path (4a) and aerial cableway cars (3) of a second group are moved along a second guide path (4b) through the at least one boarding and alighting area (10) in the relevant station, **characterised in that** a common boarding and alighting area (10) for the passengers is assigned to the two groups of aerial cableway cars (3), which area is located between the two guide paths (4a, 4b), the boarding or alighting doors of the first group of aerial cableway cars (3) being located on a first side thereof and the boarding or alighting doors of the second group of aerial cableway cars (3) being located on a second side thereof, such that they face the common boarding and alighting area (10), or at least some of the aerial cableway cars (3) being provided with doors on both sides and in each case the doors facing the boarding and alighting area (10) being opened.

2. An aerial cableway installation according to claim 1, **characterised in that** a plurality of aerial cableway cars (3) of the two groups are moved simultaneously through the boarding and alighting area (10) at a speed of around 0.25 m/sec.

3. An aerial cableway installation according to one of claims 1 and 2, **characterised in that** in the boarding and alighting area (10) movement of the passengers towards the aerial cableway cars (3) or away from the aerial cableway cars (3) is directed contrary to the movement of the aerial cableway cars (3).

4. An aerial cableway installation according to one of claims 1 to 3, **characterised in that** in the movement path of the aerial cableway cars (3) through the station at least three pairs of mutually associated points (41a, 42a; 41b, 42b; 41c, 42c) are provided, so forming four guide paths (4a, 4b, 4c, 4d), in each case two guide paths (4a, 4b; 4c, 4d) being associated with a common boarding and alighting area (10a, 10b), which is located between the first and second guide paths (4a, 4b) and between the third and fourth guide paths (4c, 4d).

## Revendications

1. Téléphérique avec une station inférieure et au moins une station supérieure, avec un câble porteur et tracteur (1) qui, dans les stations, passe sur des poulies de renvoi (2), l'une au moins des poulies de renvoi étant entraînée, avec des cabines de téléphérique (3) qui, dans les stations, sont désaccouplées du câble porteur et tracteur (1) et traversent les stations le long d'un rail de guidage (4), étant précisé que les passagers peuvent y entrer et en sortir dans des zones d'embarquement et de débarquement (10), et avec au moins deux aiguilles (41, 42), prévues sur la trajectoire du rail de guidage (4), grâce auxquelles les cabines (3) d'un premier groupe traversent la ou les zones d'embarquement et de débarquement (10) de la station concernée le long d'une première glissière (4a), et les cabines (3) d'un second groupe le long d'une seconde glissière (4b),
**caractérisé en ce qu'**il est prévu, associée aux deux groupes de cabines de téléphérique (3), une zone d'embarquement et de débarquement (10) commune, pour les passagers, qui se trouve entre les deux glissières (4a, 4b), étant précisé que les portes d'embarquement et de débarquement du premier groupe de cabines (3) se trouvent sur un côté des cabines (3) tandis que les portes d'embarquement et de débarquement du second groupe de cabines (3) se trouvent sur un second côté des cabines (3) de sorte qu'elles sont tournées vers la zone d'embarquement et de débarquement commune (10), ou qu'une partie au moins des cabines (3) sont pourvues de portes des deux côtés et que ce sont les portes tournées vers ladite zone d'embarquement et de débarquement (10) qui s'ouvrent.

2. Téléphérique selon la revendication 1, **caractérisé en ce que** plusieurs cabines (3) des deux groupes traversent en même temps la zone d'embarquement et de débarquement (10) à une vitesse d'environ 0,25 m/s.

3. Téléphérique selon l'une des revendications 1 et 2, **caractérisé en ce que** dans la zone d'embarquement et de débarquement (10), le déplacement des passagers en direction et en provenance des cabines (3) est dirigé à l'opposé du déplacement des cabines (3).

4. Téléphérique selon l'une des revendications 1 à 3, **caractérisé en ce que** sur la trajectoire des cabines (3) à travers la station, il est prévu au moins trois paires d'aiguilles (41a, 42a ; 41b, 42b ; 41c, 42c) associées l'une à l'autre, ce qui forme quatre glissières (4a, 4b, 4c, 4d), une zone d'embarquement et de débarquement commune (10a, 10b) qui se trouve respectivement entre les première et deuxième glissières (4a, 4b), et entre les troisième et quatrième glissières (4c, 4d), étant associée à chaque fois à deux glissières (4a, 4b ; 4c, 4d).
